# EUROPÄISCHE PATENTANMELDUNG

(11) **EP 0 315 125 A2**
(43) Veröffentlichungstag der Anmeldung: **10.05.1989**
(21) Anmeldenummer: 88118187.9
(22) Anmeldetag: 02.11.1988
(51) Int. Cl.: F42B 14/06

(54) **Treibspiegelgeschoss für ein Einstecklaufgerät**

(30) Priorität: 06.11.1987 DE 3737708
(71) Anmelder: DIEHL GMBH & CO., D-90478 Nürnberg (DE)
(72) Erfinder: Weber, Adolf, D-8567 Neunkirchen (DE)

(57) **Zusammenfassung**

Zur Simulation von großkalibrigen Hochleistungsgeschossen in unterkalibriger Bauart wird für verhältnismäßig kleine Schießplätze ein Treibspiegel für ein an sich bekanntes Geschoß nach der DE-PS 32 01 629 vorgeschlagen.
Der Treibspiegel (13) gewährleistet beim Austritt aus einem Einstecklaufgerät (40) und Eintritt in ein im Kampfpanzer-Waffenrohr liegendes Schutzrohr, daß keine Teile seitlich abfliegen können. Damit werden Beschädigungen des Kampfpanzerwaffenrohres und Störungen des Geschosses beim Durchfliegen des Schutzrohres vermieden.

## Beschreibung

Bekannt ist aus der DE-PS 32 01 629 ein rotationsstabilisiertes Übungsgeschoß. Dieses besitzt die Eigenschaft, bis zu einer bestimmten Zielentfernung den Eigenschaften eines Kampfgeschosses zu entsprechen. Danach liegt eine verkürzte Flugweite vor. Erreicht wird dies durch Längsrippen, die am Umfang des Übungsgeschosses angeordnet sind.

Weiter ist aus der DE-OS 36 00469 ein Treibspiegelgeschoß bekannt. Das Geschoß ist in einem Treibkäfig angeordnet und innerhalb des Treibkäfigs radial durch mehrere separate Stützhebel gehalten.

Bei de Simulation von kinetischen Pfeilgeschossen großkalibriger Kanonen, wie Panzerkanonen, bezüglich bestmöglicher Flugbahngleichheit mit einem Kampfgeschoß auf kleinen Schießplätzen ist die zuverlässige Einhaltung des Sicherheitsbereiches unbedingt vorauszusetzen.

Unter Verwendung des mit Rippen versehenen Übungsgeschosses nach der DE-PS 32 01 629 und eines bekannten Einstecklaufgerätes für großkalibrige Kanonen, besteht die Aufgabe der Erfindung darin, ein Treibspiegelgeschoß vorzuschlagen, das sich zur Simulation von eingeführten, unterkalibrigen Wuchtgeschossen eignet.

Die Erfindung löst diese Aufgabe entsprechend den kennzeichnenden Merkmalen des Anspruches 1.

Vorteilhafte Weiterbildungen der Erfindung sind den Unteransprüchen zu entnehmen.

In der Zeichnung ist ein Treibspiegelgeschoß dargestellt und die Vorteile der Erfindung beschrieben.

Es zeigt:
Fig. 1 ein Treibspiegelgeschoß im Ladezustand;
Fig. 2 das Geschoß nach Fig. 1 beim Durchlauf durch ein Einstecklaufgerät.

Ein Geschoß 1 eines Treibspiegelgeschosses 50 ist in einem Treibspiegel 13, nämlich in einer Bohrung 2 eines Treibkäfigs 3 aus Aluminium gelagert und durch einen Sicherungring 4 axial fixiert. Der Sicherungsring 4 greift in Nuten 5 und 6 ein.

Sechs Segmente 7, wovon nur drei Segmente sichtbar sind, sind durch Schlitze 8 voneinander getrennt. Zwischen den Segmenten 7 und dem Treibkäfig 3 sind Scharniere 14, d.h., verformbare Abschnitte 9 aufgrund eines konischen Ringspaltes 10 vorgesehen. Aufgrund des Ringspaltes 10 liegen Anschlagflächen 11 und 12 vor. Die Segmente 7 sind mit Nuten 20 zur Aufnahme der Rippen 21 des Geschosses 1 versehen.

Das Geschoß 1 weist ein Kaliber von 15 mm auf und besteht aus Wolfram-Karbid. Es ist für ein Einstecklaufgerät für eine 120 mm Panzerkanone vorgesehen. Eine Gasbohrung, Rillen für die Befestigung einer Treibladungspatrone und ein Führungsband sind mit 22 bis 24 bezeichnet.

Zwischen den Segmenten 7 und einer Geschoßogive 25 besteht ein keilförmiger Ringraum 26.
Im Bereich des Ringraumes 26 tragen die Segmente 7 eine Nut 30 mit einer kurzen Stufe 31 für einen auf dieser fixierten Haltering 32.

Der Haltering 32 liegt innerhalb der Kontur der Segmente 7 und des Treibkäfigs 3 und wird während der Geschoßbeschleunigung in die Stufe 31 entgegen der Beschleunigungsrichtung in die Stufe 31 gedrückt.

Die Tiefe 33 der Nut 30 bis zur Anschlagfläche 34 entspricht der 3-fachen Dicke des Halterings 32. Die Länge 35 ist größer als die Breite des Halterings 32.

Beim Austritt des Treibspiegelgeschosses 50 aus einem Einstecklaufgerät 40 hat der Sicherungsring 4 das Geschoß 1 bereits entriegelt, der Haltering 32 ist von der Stufe 31 abgeglitten und der Staudruck im Ringraum 26 hat die Segmente 7 bis zur Verformung des Halterings32 aufgespreizt.
Die Segmente 7 haben aufgrund der Scharniere 14 definierte Biegezonen bis zur Anlage der Anschlagflächen 11 und 12. Der Haltering 32 fängt also die sich nach außen biegenden Segmente 7 zum Schutz eines sich bis zur nicht dargestellten Mündung der Kanone sich erstreckenden Schutzrohres 41 ab und begrenzt das Aufspreizen der Segmente 7 so, daß einerseits zwar eine wesentliche Vergrößerung der Stirnfläche des Treibspiegels 13 entsteht, andererseits die Segmente 7 jedoch nicht abbrechen können. Weiteren Halt geben die Anschlagflächen 11 und 12.

Der Treibspiegel 13 ist so gestaltet, daß beim Austritt aus dem Einstecklaufgerät 40 keine Teile seitlich abfliegen können. Damit werden Beschädigungen des Schutzrohres 41 und damit auch Beschädigungen des Waffenrohres und Störungen des Geschosses beim Durchfliegen des im Waffenrohr liegenden Schutzrohres vermieden

Das Geschoß 1 ist drallstabilisiert und weist bis zu einer bestimmten Zielentfernung eine bestmögliche Flugbahngleichheit mit einem Kampfgeschoß auf. Aufgrund der Längsrippen 21 des Geschosses 1 ist, wie bereits in dem deutschen Patent 32 01 629 beschrieben, nach Überschreiten der Zielentfernung eine verkürzte Flugbahn gewährleistet.

Damit ist das Üben eines scharfen, großkalibrigen Schusses auf kleinen Schießplätzen bei Einhaltung des Sicherheitsbereiches gewährleistet.

Wesentlich für die Erfindung ist auch der aus wenigen Teilen bestehende Treibspiegel 13 mit dem Sicherungsring 4, dem Führungsband 24 und dem Haltering 32.

Wesentlich ist auch, daß bereits ein begrenztes Aufspreizen der Segmente 7 durch den Haltering 32 die Ablösung des Geschosses 1 innerhalb des Schutzrohres 41 ermöglicht. Dazu reicht auch ein nicht aufweitbarer Halterung aus. Es genügt eine entsprechende Tiefe 33 der Nut 30.

Unabhängig von der gewählten Lösung sind wesentlich
1. der feste Sitz des Halterings 32 auf der Stufe, der dann aufgelöst wird, wenn die Segmente 7 das Einstecklaufgerät 40 verlassen und in das Schutzrohr 41 eintauchen
   und
2. die über die unzerstörbaren Scharniere 14 an dem Treibkäfig 3 angelenkten Segmente 7 mit den Anschlagflächen 11 und 12.

Die angegebenen Kaliber und Werkstoffe können ohne weiteres an entsprechende Anforderungen angepaßt werden.

Der Erfindungsgedanke beinhaltet auch, das aus einem Schwermetall bestehende Geschoß als Kampfmunition einzusetzen.

## Patentansprüche

1. Treibspiegelgeschoß für ein Einstecklaufgerät mit einem in einem Treibkäfig gehaltenen, mit Rippen versehenen Geschoß als Übungsgeschoß oder als Kampfgeschoß für Kanonen,
dadurch gekennzeichnet,
daß bei einem Treibspiegelgeschoß (50) der Treibkäfig (3) vorne bzw. in Schußrichtung scharnierförmig angelenkte Segmente (7) aufweist, die das Geschoß (1) umfangseitig und drehschlüssig einhüllen, indem die Segmente (7) durch einen Haltering (32) zusammengehalten sind.

2. Treibspiegel nach Anspruch 1,
dadurch gekennzeichnet,
daß der Haltering (32) aus einem aufweitbaren, plastisch verformbaren Werkstoff, wie Metall, Kunststoff oder Verbundwerkstoff, besteht.

3. Treibspiegelgeschoß nach Anspruch 1,
dadurch gekennzeichnet,
daß der Haltering (32) in einer Nut (30) der Segmente (7) angeordnet ist.

4. Treibspiegelgeschoß nach Anspruch 3,
dadurch gekennzeichnet,
daß die Nut (30) eine Stufe (31) zur Lagerung des Halterings (32) in Ausgangsstellung und
in einer Tiefe (33) zur Bildung eines Freiraumes für das ungehinderte Aufspreizen der Segmente 7 bis zum Anschlag des Halterings (32) eine Anschlagfläche (34) für den Haltering (33) aufweist.

5. Treibspiegelgeschoß nach Anspruch 4,
dadurch gekennzeichnet,
daß die Tiefe (33) der Nut (30) etwa der 3- bis 5-fachen Dicke des Halterings (32) entspricht.

6. Treibspiegelgeschoß nach Anspruch 4,
dadurch gekennzeichnet,
daß die Länge (35) der Nut (30) größer ist als die Breite des Halterings (32).

7. Treibspiegelgeschoß nach Anspruch 1,
dadurch gekennzeichnet,
daß der Treibkäfig (3) Scharniere (8) für die Segmente (7) aufweist, die Scharniere (7) durch einen konischen Ringspalt (10) am Fuß der Segmente (7) bzw. im Treibkäfig (3) gebildet sind und der Treibkäfig (3) die Scharniere (8) und die Segmente (7) aus einem Stück bestehen.

8. Treibspiegelgeschoß nach Anspruch 7
dadurch gekennzeichnet,
daß am Fuß der Segmente (7) und am Treibkäfig (3) das Aufspreizen der Segmente (7) begrenzende Anschlagflächen (11 und 12) vorgesehen sind.

9. Treibspiegelgeschoß nach Anspruch 1,
dadurch gekennzeichnet,
daß das Geschoß (1) aus Schwermetall, wie Wolfram-Karbid oder aus Wolfram-Schwermetall besteht.

10. Treibspiegelgeschoß nach Anspruch 3,
dadurch gekennzeichnet,
daß die Stufe (31) an den Segmenten (7) an der treibladungsseitigen Stirnfläche der Nut (30) angeordnet ist.
